# EUROPÄISCHE PATENTSCHRIFT

(11) **EP 0 087 575 B1**
(45) Veröffentlichungstag und Bekanntmachung des Hinweises auf die Patenterteilung: **19.11.1987**
(21) Anmeldenummer: 83100566.5
(22) Anmeldetag: 22.01.1983
(51) Int. Cl.: B22C 5/16, B22C 11/10, B22C 15/24

(54) **Formmaschine zur Herstellung kastenloser Formen**
Moulding machine for producing flaskless moulds
Machine à mouler pour la production de moules sans châssis

(30) Priorität: 20.02.1982 DE 3206169
(43) Veröffentlichungstag der Anmeldung: 07.09.1983
(73) Patentinhaber: Achinger, Michael, D-8900 Augsburg (DE)
(72) Erfinder: Achinger, Michael, D-8900 Augsburg (DE); Jaeger, Erhard W., D-4020 Mettmann (DE); Lipp, Reinhold, D-8885 Holzheim (DE); Streitenberger, Walter, D-8904 Friedberg-Derching (DE)
(74) Vertreter: Voigt, Otto

## Beschreibung

Die Erfindung betrifft eine Formmaschine zur Herstellung kastenloser Formen mit zwei auf einem zwischen sie ein- und ausfahrbaren Modellplattenträger hin- und wegbewegbaren Formkästen, die von einem die beim Pressvorgang entstehenden Reaktionskräfte aufnehmenden, rechteckigen Rahmen umschlossen sind, der in der zur vertikalen Gestell-Mittelebene normalen Mittelebene symmetrisch ausgebildet ist, und einem hohlen, das fliessfähige Formmaterial aufnehmenden Maschinengestell.

Aus der USA-PS 35 56 196, die auf die DT-PS 15 18 526 und 17 58 245 zurückgeht, ist eine Formmaschine zur Herstellung kastenloser Formen bekannt, bei der zwei auf einen zwischen sie ein-und ausfahrbaren Modellplattenträgern hin- und wegbewegbaren Formkästen von einem rechtekkigen Rahmen umschlossen sind, dessen vertikale Säulen die beim Verdichten des Formmaterials eingeleiteten Reaktionskräfte aufnehmen. Diese Säulen sind jedoch massiv ausgebildet und haben ausschliesslich statische Funktionen.

Ausserdem ist aus der gleichen USA-Patentschrift eine Formmaschine mit einem hohlen Maschinengestell bekannt, das in der vertikalen Mittelebene C-förmig ausgebildet ist, wobei der vertikale Steg als Formsand-Verbindungsleitung und die beiden C-Bögen zur Einbringung des Formsandes in die Formhohlräume der beiden Formkästen in deren Schliessstellung dienen. Die beiden einander zugeordneten Enden der C-Bögen sind von je einem Ringzylinder umschlossen, in denen je ein von einem Druckmittel beaufschlagter ringförmiger Kolben arbeitet, der seinerseits mit dem gitterförmigen Pressstempel verbunden ist. Diese Gitterroste unterliegen der Erosion durch den sie durchfliessenden Formsand und haben daher entsprechend grossen Verschleiss. Für die Bewegung der beiden Formkästen sind zusätzlich je zwei Stellzylinder erforderlich. Da ein offenes C als Maschinengestell durch die hohen Presskräfte aufklaffen würde, sind weiterhin Zuganker - wie am Anfang der USA-PS erläutert und gezeigt - erforderlich.

Aus den DE-OS 30 21 592 und 28 14 140 ist es bekannt, den Formsand aus seitlich neben dem Formkasten bzw. den Formkästen angeordnete Formsandbehälter in die Formhohlräume einzublasen.

Der vorliegenden Erfindung liegt die Aufgabe zugrunde, eine Formmaschine zur Herstellung kastenloser Giessformen mit geringstmöglicher Anzahl von Baugruppen und Bauteilen zu schaffen, die dennoch hinsichtlich der Präzision, besonders hinsichtlich des den Fertigungsausschuss massgeblich bestimmenden Versatzes, die gleiche Qualität gewährleistet wie die teuren Maschinen. Im Maschinenbau ist es eine alte Erfahrungstatsache, dass eine Maschine umso störanfälliger ist, je komplizierter sie konstruiert ist, da jede Maschine nur so stark ist wie ihr schwächstes Glied. Mit der Reduzierung der Baugruppen soll daher auch ein Minimum an Störungsanfälligkeit erreicht werden. Insgesamt sollen dadurch die Herstellungs- und Betriebskosten der Formmaschinen soweit reduziert werden, dass es auch finanzschwächeren Klein- und Mittelbetrieben möglich wird, derartige Maschinen zum Einsatz zu bringen.

Diese Aufgabe wird gemäss der vorliegenden Erfindung in erster Linie dadurch gelöst, dass der das Maschinengestell bildende rechteckige Rahmen in der zur vertikalen Gestell-Mittelebene normalen Mittelebene symmetrisch ist, dass seine die Längsholme bildenden Seitenteile zugleich zur Aufnahme des fliessfähigen Formmaterials hohl ausgebildet und mit dem Sandfülltrichter offen verbunden sind, und im Bereich der Schliessstellung der Formkästen d.h. bei deren Aufliegen auf den Modellplatten, Einblasöffnungen aufweisen, und dass die Seitenteile ausserdem die Führungen für die Axialverschiebung der Formkästen besitzen.

Das erfindungsgemäss ausgebildete Maschinengestell selbst übernimmt dabei zugleich drei Funktionen, nämlich: Bereitstellung des einzublasenden Formmaterials, Zugankerfunktionen und Führungsfunktionen für die Formkästen.

Aus der erfindungsgemässen Grundkonzeption ergeben sich weitere vorteilhafte Gestaltungsmerkmale zwecks Reduzierung von Herstellungs-und Betriebskosten. Diese werden nachfolgend an einem Ausführungsbeispiel an Hand schematischer Darstellungen erläutert. Die Zeichnungen zeigen in
Fig. 1 eine Formmaschine mit vertikaler Richtung der Presskräfte im Vertikalschnitt nach Linie I ÷ I der Fig. 2,
Fig. 2 einen Vertikalschnitt nach Linie II ÷ II der Fig.1,
Fig. 3 einen Horizontalschnitt längs Linie III ÷ III der Fig. 2 und
Fig. 4 einen vertikalen Schnitt durch die Modellplattentragvorrichtung im grösseren Massstab.

In den Zeichnungen bezeichnet 1 das als geschlossener, symmetrischer Rahmen ausgebildete Maschinengestell mit den die seitlichen Holme bildenden Seitenteilen 2, 2', die mit dem oberen Querjoch 3 und dem unteren Querjoch 3' verbunden sind. Die Seitenteile 2, 2' sind - wie aus Fig. 3 ersichtlich - als kräftige Kasten-Blechprofile ausgebildet, so dass sie die beim Pressvorgang in sie eingeleiteten Reaktionskräfte sicher aufnehmen. Die Hohlräume 4, 4' dienen zur Aufnahme des fliessfähigen Formmaterials (punktiert angedeutet) und erstrecken sich mindestens über den Verschiebeweg «s» der Formkästen 5, 6.

Auf dem oberen Ende des Rahmens sind die Seitenteile 2, 2' mit dem Sandfülltrichter 7 in offener Verbindung. Auf den einander gegenüberliegenden Innenseiten der Seitenteile 2, 2' sind die Führungsplatten 8, 8' und 9, 9' für die Formkästen 5, angebracht, die ihrerseits die Führungsplatten an den Kanten mit den Führungsleisten 10, 10', bzw. 11, 11' umgreifen (Fig. 3).

In den beiden Seitenteilen 2, 2' sind die oberen als Schlitze geformten Einblasöffnungen 12, 12' und die unteren Einblasöffnungen 13, 13' eingearbeitet, und in den Formkästen 5, 6 sind die ebenfalls schlitzförmigen Einblasöffnungen 14, 14' bzw. 15, 15' einander gegenüberliegend so angeordnet, dass die Öffnungen 12, 12' bzw. 13, 13' in den Seitenteilen 2, 2' beim Auseinanderziehen der Formkästen 5, 6 geschlossen sind und bei Auflage auf den Modellplatten 16, 17 mit den Öffnungen 14, 14' bzw. 15, 15' in den Formkästen 5, 6 in offener Durchflussverbindung stehen. Die Formkästen übernehmen hier also zugleich die Funktion von die Einblasschlitze in den Seitenteilen 2, 2' steuernden Ventilschiebern, so dass besondere Ventile hierfür eingespart werden. Die einander gegenüberliegenden Einblasöffnungen verhindern dabei zuverlässig die Bildung von «Windschatten», wie sie bei einseitiger Einblasung häufig in Erscheinung treten.

Die die Führungsbahnen bildenden Führungsplatten 8, 8' bzw. 9, 9' sind im Abstand «a» zueinander angeordnet, so dass an jedem Seitenteil eine Führungskulisse 18, 18' gebildet ist, in denen der mit kreuzkopfartigen Führungskufen 19, 19' (Fig. 3) ausgestattete, kastenförmige Modellplattenträger 20 beim Einfahren geführt wird. Gleichzeitig dienen die Kulissen 18, 18' zur Fixierung der Modellplatten 16, 17 beim Pressvorgang.

Der in der Ausschubstellung befindliche Formkasten 6 liegt an den Anschlägen 22, 22' an, wogegen der ihm gegenüberliegende obere Formkasten 5 Mitnehmerleisten 23, 23' aufweist, mit denen er am Pressstempel 24 des ihm zugeordneten Presszylinders 25 angehängt ist. Der untere Formkasten 6 hingegen wird beim Hochfahren von dem Pressstempel 26 des Presszylinders 27 mitgenommen. Es entfallen hierbei also komplizierte und im rauhen Betrieb einer Formerei störanfällige Klinkvorrichtung mit ihren Steuerungen.

Am unteren Ende haben die Seitenteile 2, 2' Durchlassöffnungen 28, 29 zur Einbringung von Paletten 30 bzw. zur Ausbringung der fertigen, zugelegten Formballen 31, 32.

Nachdem der Formsand in den Formhohlräumen mit Hilfe der Pressstempel 24 und 26 verdichtet ist, werden die Formkästen 5, 6 auseinandergezogen und der Modellplattenträger 20 wird herausgefahren. In bekannter Weise werden nun die beiden Formhälften (Formballen) 31, 32 gestrippt, mitsamt der mitgeführten Palette 30 auf dem Pressstempel 26 abgesetzt und auf das Niveau des Rollganges abgesenkt.

Der Modellplattenträger 20 ist - wie Fig. 4 zeigt - als hohler, hermetisch dichter Kasten ausgebildet. Er ist am Ende eines den Unterdruckbehälter 33 durchdringenden und mit dem Stellzylinder 34 axial verschieblich und in den Lagern 35, 36 drehbar gelagerten Tragrohr 37 befestigt. Das Tragrohr 37 hat sowohl kastenseitig als auch im Zuströmbereich des Unterdruckbehälters 33 Durchflussöffnungen 38, 39. Ausserdem ist im Tragrohr 37 ein Tellerventil 40 mit dem Ventilsitz 42 untergebracht, das mit der das Tragrohr 37 durchdringenden Ventilstange 41 gesteuert wird. Die aus den Formhohlräumen abgesaugte Blasluft strömt also durch in Fig. 4 angedeutete Öffnungen in den Modellplatten 16, 17 in den hohlen Kasten des Modellplattenträgers 20 und - bei geöffnetem Ventil 40 - durch die Öffnungen 38, in das Tragrohr 37 und durch die Öffnungen 39 in die Unterdruckkammer 33. Als Unterdruck ist hierbei jeder niedrigere als der Druck der Einblasluft zu verstehen.

Es dürfte ohne weiteres einleuchten, dass die Erfindung nicht nur-wie im vorliegenden Ausführungsbeispiel erläutert - bei Maschinen mit vertikaler Richtung der Presskräfte realisierbar ist, wobei Formballenpaare mit horizontaler Trennfuge entstehen. Sie ist ebenso auch bei Maschinen mit horizontaler Richtung der Presskräfte realisierbar, bei der Formballenstränge mit vertikalen Trennfugen entstehen.

## Patentansprüche

1. Formmaschine zur Herstellung kastenloser Formen (31, 32) mit zwei auf einem zwischen sie ein- und ausfahrbaren Modellplattenträger (20) hin- und wegbewegbaren Formkästen (5, 6), die von einem die beim Pressvorgang entstehenden Reaktionskräfte aufnehmenden, rechteckigen Rahmen umschlossen sind, der in der zur vertikalen Gestell-Mittelebene normalen Mittelebene symmetrisch ausgebildet ist, und einem hohlen, das fliessfähige Formmaterial aufnehmenden Maschinengestell (1), dadurch gekennzeichnet, dass der Rahmen als Maschinengestell (1) ausgebildet ist, dass seine die Längsholme bildenden Seitenteile (2, 2') zugleich zur Aufnahme des fliessfähigen Formmaterials hohl ausgebildet und mit einem Sandfülltrichter (7) offen verbunden sind und im Bereich der Schliessstellung der Formkästen (5, 6) d. h. bei deren Aufliegen auf den Modellplatten (16, 17), Einblasöffnungen (12, 12'/13, 13') aufweisen, und dass die Seitenteile (2, 2') ausserdem Führungen (Führungsplatten 8, 8'/9, 9') für die Axialverschiebung der Formkästen (5, 6) besitzen.

2. Formmaschine nach Anspruch 1, dadurch gekennzeichnet, dass die Seitenteile (2, 2') mindestens über den Verschiebeweg (s) der Formkästen (5, 6) als Kasten-Blechprofile ausgebildet sind, die an ihren Enden durch Querjoche (3, 3') verbunden sind.

3. Formmaschine nach einem der Ansprüche 1 oder 2, dadurch gekennzeichnet, dass in den beiden Seitenteilen (2, 2') und in beiden Formkästen (5, 6) Einblasöffnungen (12, 12'/13, 13'/14, 14'/15, 15') für das Formmaterial jeweils einander gegenüberliegend so angeordnet sind, dass die Öffnungen (12,12'/13,13') in den Seitenteilen (2, 2') beim Auseinanderziehen der Formkästen (5, 6) geschlossen sind und bei Auflage auf der Modellplatte (16,17) mit den Öffnungen (14,14'/15,15') in den Formkästen (5, 6) in Durchflussverbindung stehen.

4. Formmaschine nach einem der Ansprüche 1 bis 3, dadurch gekennzeichnet, dass die an den einander gegenüberliegenden Seiten der Seitenteile (2,2') befestigten Führungsbahnen (8, 8'/9,9') im Abstand (a) zueinander angeordnet sind, so dass je eine Führungskulisse (18, 18') für den mit kreuzkopfartigen Führungskufen (19, 19') ausgestatteten, kastenförmigen Modellplattenträger (20) gebildet ist.

5. Formmaschine nach einem der Ansprüche 1 bis 4, dadurch gekennzeichnet, dass der in der Ausschubstellung befindliche Formkasten (6) an einem Anschlag (22) anliegt, wogegen der ihm gegenüberliegende Formkasten (5) Mitnehmerleisten (23, 23') aufweist, mit denen er am Pressstempel (24) des ihm zugeordneten Presszylinders (25) angehängt ist.

6. Formmaschine nach einem der Ansprüche 1 bis 5, dadurch gekennzeichnet, dass die Seitenteile (2, 2') an einem Ende Durchlassöffnungen (28, 29) zur Einbringung von Paletten (30) bzw. zur Ausbringung der fertigen, zugelegten Formballen (31, 32) aufweisen.

7. Formmaschine nach einem der Ansprüche 1 bis 6, dadurch gekennzeichnet, dass der als hohler Kasten ausgebildete Modellplattenträger (20) am Ende eines, einen Unterdruckbehälter (33) durchdringenden, axial verschieblich und drehbar gelagerten Tragrohres (37) befestigt ist.

8. Formmaschine nach Anspruch 7, dadurch gekennzeichnet, dass in dem Tragrohr (37) sowohl kastenseitig als auch im Zuströmbereich des Unterdruckbehälters (33) Durchflussöffnungen (38, 39) für die Einblasluft angeordnet sind.

9. Formmaschine nach Anspruch 7 oder 8, dadurch gekennzeichnet, dass innerhalb des Tragrohres (37) ein Tellerventil (40) angeordnet ist, das mit der das Tragrohr (37) durchdringenden Ventilstange (41) steuerbar ist.

## Claims

1. A moulding machine for pressure shaping flaskless moulds (31, 32) comprising a rectangular support frame including a pair of oppositely disposed side parts (2, 2'), two oppositely disposed moulding flasks (5, 6) which are movable back and forth vertically and enclosed within said pair of side parts, a match plate carrier (20) that can be moved in a horizontal direction into and from a position between said moulding flasks, said match plate carrier including oppositely disposed match plates (16, 17) thereon, said rectangular support frame in which said moulding flasks are enclosed absorbs any reactive forces arising during a pressureshaping process, said side parts are hollow for receiving a pourable moulding material, said rectangular frame being symmetrical in a central plane that is normal to a vertical central plane of the rectangular frame, said side parts containing oppositely disposed openings (12, 12'/ 13, 13') and each of said moulding flasks having oppositely disposed openings (14, 14'/15, 15') in their sides which are in alignment with said openings in said side parts when said moulding flasks are in a mould forming position relative to said match plates so that moulding material can be transferred from said side parts to said moulding flasks via said openings, and guide plates (8, 8'/9, 9') on said side parts for guding said moulding flasks for movement relative to said side parts.

2. A moulding machine as defined by claim 1, characterized in that said side parts are embodied in said rectangular support frame, at least over the displacement path of the moulding flasks and are rectangular, hollow profiled elements formed of sheet metal which are connected in their ends by crosspieces (3, 3').

3. A moulding machine as defined by claim 1, characterized in that said openings in both side parts and in both moulding flasks related in such a manner that when the moulding flasks are moved apart the openings in the side parts are closed by said moulding flasks, and when the moulding flasks are resting on the match plates, the openings in the side parts are in flowthrough communication with the openings in the moulding flasks.

4. A moulding machine as defined by claim 1, characterized in that a pair of guide plates (8, 8'/9, 9') are secured to each of the side parts and are spaced apart from one another by a distance "a", such that one guide slot (18, 18') is formed between said pair of guide plates on each side part for guiding guide sleds (19, 19') equipped on the match plate carrier.

5. A moulding machine as defined by claim 1, characterized in that one moulding flask when located in a mould removal position rests on a stop (22), while in contrast one moulding flas in opposition thereto has a driver panels (23, 23') by which one said moulding flask in suspended on a press die (24) of a press cylinder associated with said one moulding flask.

6. A moulding machine as defined by claim 1, characterized in that at the lower end of the rectangular frame are openings (28, 29) for the introduction of pallets (30) or for the removable of the finished, assembled packet formed by mould halves (31, 32).

7. A moulding machine as defined in claim 1 characterized in that the match plate carrier (20) in embodied as a hollow, hermetically sealed flask and is secured on the end of a supparting tube (37) which passes through a vaccuum container (33) and is there axial displacable and rotatably supported.

8. A moulding machine as defined in claim 7 characterized in that the supporting tube (37) has flow through openings (38, 39) both toward the flask and in the in flow zone of the vaccuum container (33).

9. A moulding machine as defined in claim 7 characterized in that a plate valve (40) is arranged in the supporting tube (37), being controlled with the valve rod (41) that passes through the supporting tube (37).

## Revendications

1. Machine à mouler pour la fabrication de moules sans châssis (31, 32), constituée de deux châssis de moulage (5, 6) déplaçables dans les deux sens, montés sur un support -porte plaques (20) intercalé pouvant être rentré ou sorti, entourés d'un cadre rectangulaire capable d'absorber les forces de réaction engendrées au moment du pressage et symétrique dans le plan médian perpendiculaire au plan médian vertical du châssis et constituée d'un châssis de machine creux (1) destiné à recevoir la matière à mouler fluide machine caractérisée en ce que le cadre est réalisé en tant que châssis de machine (1) que ses parois latérales (2, 2') formant longerons et à la fois cavité pour recevoir la matière à mouler fluide sont reliées librement par un entonnoir d'alimentation de sable (7) et sont munies d'ouvertures d'insufflation (12, 12'/13, 13') dans la zone correspondant à la position de fermeture des châssis de moulage (5, 6), c.-à-d. lors de leur application sur des plaques modèles (16, 17), caractérisée en ce que les parois latérales (2, 2') sont dotées entre autres de glissières de guidage (plaques de guidage 8, 8'/9, 9') pour le déplacement axial des châssis de moulage (5, 6).

2. Machine à mouler selon la revendication 1, caractérisée en ce que les parois latérales (2, 2') sont réalisées, au moins sur la longueur de déplacement (s) des châssis de moulage (5, 6) en tant que profilés en tôle formant boîte, reliés à leurs extrémités par des traverses (3, 3').

3. Machine à mouler selon l'une des revendications 1 ou 2 caractérisée en ce que les deux parois latérales (2, 2') et les deux châssis de moulage (5, 6) sont munis d'ouvertures d'insufflation (12, 12'/ 13, 13'/14, 14'/15, 15') pour la matière à mouler, disposées face à face de manière que les ouvertures (12, 12'/13, 13') pratiquées dans les parois latérales (2, 2') soient fermées lors de la séparation des châssis de moulage (5, 6) et que, lors de l'application sur les plaques-modèles (16, 17), ces ouvertures puissent communiquer avec les ouvertures (14,14'/15,15') réalisées dans les châssis (5, 6).

4. Machine à mouler selon l'une des revendications 1 à 3 caractérisée en ce que les glissières (8, 8'/9, 9') fixées sur les côtés se faisant face des parois latérales (2, 2') soient placées à une distance (a) de telle manière à former respectivement une coulisse de guidage (18, 18') pour le support porte-plaques en forme de caisse (20) doté de patins de glissières semblables à un Té (19, 19').

5. Machine à mouler selon l'une des revendications 1 à 4 caractérisée en ce que d'une part le châssis de moulage (6) se trouvant en position d'expulsion s'applique contre une butée (22) et, d'autre part, que le châssis de moulage (5) lui faisant face est muni de barres d'entraînement (22, 23) à l'aide desquelles il est accouplé au piston de pressage (24) du cylindre de pression qui lui est affecté (25).

6. Machine à mouler selon l'une des revendication 1 à 5 caractérisée en ce que les parois latérales (2, 2') sont dotées à une extrémité d'ouvertures de passage (28, 29) pour permettre le montage de palettes (30) ou l'expulsion des mottes achevées (31, 32).

7. Machine à mouler selon l'une des revendications 1 à 6 caractérisée en ce que le support porte-plaques (20), conçu en tant que caisse évidée est fixé à l'extrémité d'un tube-support (37) pivotant, déplaçable axialement et traversant une chambre à dépression (33).

8. Machine à mouler selon la revendication 7 caractérisée en ce que des ouvertures de passage (38, 39) pour L'air d'insufflation sont pratiquées dans le tube-support (37) tant du côté châssis que dans la zone d'arrivée d'air de la chambre à dépression.

9. Machine à mouler selon la revendication 7 ou 8 caractérisée en ce que une soupape à volet (40) (montée à l'intérieur) est du tube-support (37), laquelle peut être commandée par la tige de soupape (41) traversant le tube-support (37).
